# EUROPÄISCHE PATENTSCHRIFT

(11) **EP 0 231 423 B1**
(45) Veröffentlichungstag und Bekanntmachung des Hinweises auf die Patenterteilung: **02.01.1991**
(21) Anmeldenummer: 86105816.2
(22) Anmeldetag: 26.04.1986
(51) Int. Cl.: E06B 3/52

(54) **Lichtdurchlässiges Bau- oder Wandelement, insbesondere Fenster**
Transparent construction or wall element, especially a window
Elément de construction ou de paroi transparente, en particulier fenêtre

(30) Priorität: 31.01.1986 DE 3602895
(43) Veröffentlichungstag der Anmeldung: 12.08.1987
(73) Patentinhaber: HWL Wärmefenster GmbH, D-4100 Duisburg 1 (DE)
(72) Erfinder: Kreischer, Arnold, D-4133 Neukirchen-Vluyn (DE)
(74) Vertreter: Stratmann, Ernst, Dr.-Ing.

(56) Entgegenhaltungen:
- CH-A- 325 006
- DE-A- 1 683 541
- DE-A- 3 509 772
- DE-B- 1 253 095
- DE-U- 285 517
- FR-E- 5 064
- GB-A- 878 794
- US-A- 3 034 416

## Beschreibung

Die Erfindung betrifft ein lichtdurchlässiges Bau- oder Wandelement, insbesondere Fenster, gemäß dem Gattungsteil des Hauptanspruchs. Ein derartiges Element ist in Form eines Hebewendefensters aus der DE-A-1 683 541 bereits bekannt. Die hier benutzte Scheibenanordnung ist lichtisotrop, läßt also Sonnenstrahlung mit ihren verschiedenen Wellenanteilen in beiden Richtungen gleichartig durch. Wie noch erläutert wird, gibt es auch "anisotrope" Glasscheiben, die Sonnenstrahlung mit ihren wärmenden Anteilen (Infrarotbereich) weitgehend ungehindert in das Rauminnere hindurchlassen, andererseits aber die Abstrahlung von Wärmeernergie in umgekehrter Richtung aus dem Fenster oder dem Wandelement heraus weitgehend verhindern. Derartige aus anderen Druckschriften an sich bekannte anisotrope Glasscheiben können daher dazu dienen, die Sonnenenergie als zusätzliche Heizenergiequelle zu nutzen.

Aus dem deutschen gebrauchsmuster DE-U-285 517 vom 13. Mai 1956 ist ein Fenster bekannt, das zum Zwecke des Falzausgriffes eines Horizontalschenkels und der dadurch erriechbaren Verschwenkbarkeit in vertikale Richtung verschiebbar ist. Nack dem Falzausgriff kann die Verschwenkung z.B. durch Wenden erfolgen. Diese Druckschrift geht aus von älteren Konstruktionen, bei denen zum Zwecke des Andruckes an der dem Falzeingriff gegenüberliegenden Seite besondere Andruckmittel sowie zur Betätigung dieser Andruckmittel komplizierte Übertragungsgestänge erforderlich sind, deren Herstellung und Montage sehr kostenaufwendig sind.

Um diese Nachteile zu umgehen, wird in der Druckschrift der Schwenkflügel aus zwei in gegenseitigem Führungseingriff stehenden, in vertikaler Richtung gegeneinander verschiebbaren, mit dem oberen und unteren Horizontalfalz des Fensterstockes in Wechselwirkung stehenden Teilen hergestellt, wobei der eine Teil von dem eigentlichen, die Fensterscheiben haltenden Rahmen gebildet wird, während der andere Teil von einer mittels Betätigungseinrichtung innerhalb dieses Fensterrahmens verschiebbaren Hubleiste gebildet wird.

Durch Verschiebung dieser Leiste mittels der Betätigungseinrichtung innerhalb des Fensterflügels kann einerseits am oberen Ende des Fensters ein Luftspalt erzeugt werden, andererseits aber auch zusätzlich am unteren Ende, wobei sich neben der Verschwenkbarkeit auch noch eine gewisse Belüftungsmöglichkeit ergibt.

Nachteilig bei der bekannten Konstruktion ist jedoch, daß das verglaste Bauelement zwar um 180° verschwenkbar ist, aber nur zum Zwecke der leichteren Reinigung der Außenfläche, da beim Verschwenken um 180° die Betätigungseinrichtung nach außen gelangt und dadurch das Fenster in dieser Stellung von innen her nicht mehr in seine fixierbare, abgedichtete Lage gebracht werden kann, sondern von außen die Betätigung erfolgen muß. Außerdem ist dann die Betätigungseinrichtung Wind und Wetter ausgesetzt, wofür sie offensichtlich nicht vorgesehen ist.

Auch ist nicht erkennbar, daß der Fensterflügel als solcher mit seiner Innenseite nach außen für längere Zeit fixiert gelassen werden kann, da diese Innenseite nicht so ausgeführt ist, daß sie länger dauernden Witterungseinflüssen gewachsen ist.

In diesem Sinne besser geeignet wäre eine Anordnung, wie sie die DE-A-27 54 955 beschreibt. Gemäß dieser Druckschrift wird durch Benutzung von asymmetrischen Transmissionseigenschaften der Verglasung erreicht, daß die Kosten für die Klimatisierung von mit derartigen Verglasungen ausgerüsteten Räumen sich sowohl im Sommer als auch im Winter vermindern. Wie in der Druckschrift ausgeführt wird, kann die Verglasung aus einer Doppelscheibe bestehen, bei der das Glas der außenliegenden Oberfläche die infrarote Strahlung sehr stark absorbiert, so daß man die thermischen lsolationseigenschaften, die die Doppelverglasung bietet, und das Wärmeabsorptionsvermögen der absorbierenden Oberfläche gleichzeitig erhält. Im Sommer wird die wärmeabsorbierende Oberfläche nach außen gedreht und gibt dann an die Umgebungsatmosphäre die von ihr absorbierte Wärmeleistung ab, ohne daß diese Wärmeleistung durch die Doppelverglasung an den thermisch isolierten Innenraum weitergegeben wird. Im Winter wird dagegen die Verglasung um 180° geschwenkt, so daß nun Energieverlusten nach außen entgegengewirkt wird. Derartige sowohl mit der einen wie auch mit der anderen Fläche für längere Zeit nach außen schwenkbare Fenster stellen somit einen großen Fortschritt bei der Energieeinsparung dar. Die Druckschrift erkennt auch, daß ein wirtschaftlicher Einsatz derartiger umkehrbarer Fenster daran gebunden ist, daß die umkehrbaren Fensterflügel (oder Türflügel) einfach herstellbar sein müssen, eine einfache Bedienung ermöglichen und neben einer guten Dichtheit auch gegenüber Windkräften widerstandsfähig sein müssen.

Bei dieser Druckschrift erfolgt die Lösung dieser Probleme dadurch, daß in einem starren Rahmen eine um die Symmetrieachse verschwenkbare Verglasung vorgesehen wird, wobei die Verglasung aus zwei parallelen Scheiben besteht, die durch eine schmale Metallprofilschiene zusammengehalten werden, die ihrerseits dann oben und unten in dem starren Fensterrahmen drehbar gelagert ist.

Zur Abdichtung und zur Fixierung dieser Scheibenanordnung dienen dann am festen Flügel angebrachte wegklappbare Dichtund Positionierrahmen.

Diese wiederum sind auf einem starren Rahmen oder auf einem zu öffnenden Rahmen (wie Fensterflügel) montiert.

Das verglaste Bauelement gemäß dieser Konstruktion besteht somit aus mindestens vier einzelnen, zueinander beweglichen Teilen, nämlich der verschwenkbaren Glasscheibe, den beidseitigen Dichtrahmen sowie der diese Dichtrahmen tragenden festen oder verschwenkbaren Flügelanordnung. Zusammen mit den zugehörigen Scharnieren und Beschlägen ergibt dies doch wiederum eine sehr aufwendige Konstruktion. Ein weiterer Nachteil ist darin zu sehen, daß es schwierig ist, zwischen Dichtrahmen und Glasscheibenanordnung ausreichende Wasserdichtheit zu verwirklichen, so daß sich zwischen Dichtrahmen und Glasscheibe Wasser ansammeln kann, was bei Frostwetter zu Problemen führen kann, insbesondere zu Beschädigungen der Dichtmittel, im ungünstigten Falle auch zu Beschädigung der Glasscheibe selbst und des Dichtrahmens. Ein noch anderer Nachteil ist darin zu sehen, daß die Betätigung des außenliegenden Dichtrahmens auf Probleme stoßen kann, nämlich dann wenn es sich um ein verglastes Bauelement mit festem Rahmen handelt, das nicht ohne weiteres von außen her betätigt werden kann, z.B., weil das Fenster im ersten Stock sich befindet. Wie in diesem Falle der außenliegende Dichtungsrahmen von innen her geschlossen und an die Scheibe angelegt und dort arretiert wird, geht aus der Druckschrift nicht hervor. Ob die Konstruktion überhaupt einsatzfähig ist, bleibt daher offen.

Auch die DE-A-26 31 491 beschreibt ein transparentes Wandelement, das sich asymmetrische Durchlaßeigenschaften bestimmter Verglasungsformen zunutze macht. Die zum Wenden der Verglasung notwendigen mechanischen Einrichtungen werden dagegen nicht näher dargestellt. Insbesondere ist nicht zu erkennen, wie das Fenster in seiner Arbeitsstellung fixiert und abgedichtet werden kann.

Das Prinzip eines Wendefensters mit anisotropen Scheiben zeigt auch schon die FR-A-15 29 702. Auch hier gibt es bereits Lüftungseinrichtungen.

Schließlich sei noch auf die deutsche Gebrauchsmusterschrift DE-U-81 01 823 verwiesen, in der ebenfalls ein Fensteraufbau beschrieben wird, der zum Zwecke des Betriebs im Sommer bzw. Winter gewendet werden kann. Auch hier fehlt es an näheren Darstellungen, wie letztendlich eine ausreichende Fixierung und Dichtkeit des Wendefensters erreichbar ist.

Aufgabe der Erfindung ist es, das verglaste Bauelement der eingangs genannten Art dahingehende zu verbessern, daß die eingangs geschilderten Nachteile vermieden, werden, insbesondere die Konstruktion derart ist, daß das Wendefenster mit beiden Flächen der Witterung ausgesetzt werden kann, ohne Probleme von innen her in beiden Stellungen fixiert und abgedichtet werden kann, und eine ausreichende, auch Zwischenstufen zulassende Belüftung zuläßt, ohne daß z. B. das Fenster als solches geöffnet werden muß.

Gelöst wird die Aufgabe durch die kennzeichnenden Merkmale des unabhängigen Anspruchs.

Die erfindungsgemäße Konstruktion hat zahlreiche Vorteile:
Unter statischen Gesichtspunkten erweist sich die Lagerung eines Flügelrahmens im Blendrahmen entlang seiner Mittelachse der einer Lagerung entlang einer Seitenachse oder gar der Aufhängung am Blendrahmen entlang der Seitenachse als überlegen. Während bei einer mittelachsigen Lagerung die Kräft symmetrisch an einem Punkt aufgenommen werden, stellt ein seitlich gelagerter oder aufgehängter Flügelrahmen stets eine Hebelsystem dar mit die geometrische Struktur des Rahmens tangierenden Kräften. Zur Stabilisierung bzw. Versteifung der Rahmenstruktur sind dann stets höhere Wandstärken oder aufwendigere Profilierungen notwendig. Die diffizile, vielwandige Profilierung heutiger Kunststoff- und Aluminiumfensterflügelrahmen sind ein beredtes Beispiel dafür. Auch die Lage- und Aufhängebeschläge müssen unter den gegebenen Bedingungen erhebliche Kräfte aufnehmen.

An den Blendrahmen anschlagende Flügel-Kipp- oder Wendefenster benötigen außerdem, um eine zureichende Dichtkeit des Falzes zu erreichen, eine hohe Paßform. Eine optimale Dichtkeit über der gesamten Rahmenfläche ist praktisch nur über aufgesetzte Dichtungsprofile aus dauerelastischen Werkstoffen zu erreichen. Die Abdichtung des Fensterflügels gegen den Blendrahmen ist dagegen bei dem erfindungsgemäßen Rotations-Flugelfenster ein im wesentlichen-von der Beschlagmechanik her--mit relativ einfachen Mitteln zu lösendes Problem.

Aufgrund der genannten statischen und mechanischen Bedingungen ist sowohl der Flügelrahmen als auch der Blendrahmen bei den von dem erfindungsgemäß konzipierten Rotations-Fenstersystemen aus in der geometrischen Form einfacheren und "leichteren" Profilen zu gestalten.

Neben thermischen und den oben genannten mechanischen Vorteilen, die einen erheblichen Einfluß auf die Kosten haben können, kann das Fenster außerdem beidseitig bei voller Verriegelung von der Raumseite her gereinigt werden. Wie hoch dieser Vorteil bei großflächiger Verglasung an mehrgeschossigen Gebäuden und Hochhäusern zu werten ist, zeigt der Trend zu kostenaufwendigen, allerdings nicht verriegelbaren Wendefenstern, bzw. die Entwicklung von allein auf diesen Zusatznutzen ausgerichteten Fenstersystemen für Hochhäuser. Die erfindungsgemäß konzipierten Fenster-, Brüstungs- und Wandelemente sind als hochwirksame thermische, lichtdurchlässige Fassadenelemente anzusprechen, die hohe Wirtschaftlichkeit bei vertretbaren Anschaffungs- und tragbaren Unterhaltungskosten aufweisen, sollen. Der Werkstoff Holz bietet sich für die Rahmenkonstruktion insbesondere unter dem Aspekt der für diese Systeme geforderten hohen Wärmedämmfunktion an. Gegenüber Fensterprofilen aus Kunststoff und Aluminium-die freilich auch benutzt werden können-haben sich Holzfensterprofile vom thermischen Nutzen her als überleven und von der Kosten her als wettbewerbsfähig erwiesen, trotz der bisher nicht geübten Montage=produktion von in Großserie vorgefertigten Strangprofilrahmenleisten.

Die für das Rotationsfenster nach dem erfindungsgemäßen System konzipierten Profile für den Flügel- und den Blendrahmen eignen sich wegen ihres einfachen Querschnittaufbaus insbesondere für Großserienfertigung als laufende Strangprofile. Wegen des einfachen Querschnittes der Profilleisten ist sowohl bei einem Aufbau der Profile aus massiven Kanthölzern als auch bei verleimten Binderkonstruktionen von geringeren Querschnittsverlusten auszugehen. Mäßigere Toleranzanforderungen, die keine Nachbearbeitung nach dem Zusammenbau erforderlich machen, dürften gleichfalls zur Minderung der Kosten gegenüber heutigen Holzfensterkonstruktionen beitragen. An die Qualität der verwendeten Hölzer sind allerdings besondere Anforderungen zu stellen, und zwar in Anbetracht der Tatsache, daß beide Seiten des Flügelrahmens alternativ wetterseitig ausgesetzt sind, die eine Seite sukzessiv einem sommerlichen Klima, die andere Seite einem winterlichen Klima. Eventuell wird es erforderlich sein, entsprechend der unterschiedlichen klimatischen Beanspruchungen spezifische Oberflächenvergütungen an den Profilseiten vorzunehmen bzw. unterschiedliche Schichthölzer bei einer Verbinderkonstruktion anzuwenden. Vorteilhaft wären evtl. auch aufgesetzte Aluminiumschutzprofile oder generell im Strangverfahren aufextrudierte Kunststoffüberzüge.

Bisher war eine rationelle Anwendung solcher Holzveredelungstechniken im Fensterbau wegen der gegebenen Produktionsweisen, nämlich der Einzelfertigung von einer unübersehbaren Vielfalt von Rahmenprofilen nicht durchsetzbar. Unter dem Aspekt der Großserienfertigung standardisierter Holzprofile im Fensterbau könnte auch ein Aufbau des Profils aus einem vielschichtig verleimten Holzblock durchsetzbar sein. Ein solches Profile hätte nicht nur Vorteile bezüglich Material- und Kosteneinsparung, sondern vor allen Dingen auch mechanische Vorteile, so daß sich eine höhere Biegesteifigkeit und Verwindungsfestigkeit, insbesondere bei extremer klimatischer Beanspruchung ergibt.

Die Erfindung wird nachfolgend anhand von Ausführungsbeispielen näher erläutert, die in den Zeichnungen dargestellt sind.

Es zeigt:
Fig. 1 in einer schematischen Darstellung die Arbeitsweise des erfindungsgemäßen lichtdurchlässigen Wandelementes (Fensters) in Winterposition und in Sommerposition;
Fig. 2 eine Draufsicht auf eine Ausführungsform eines als Fenster ausgebildeten erfindungsgemäßen lichtdurchlässigen Wandelements, gesehen von innen;
Fig. 3 eine vergrößerte Schnittansicht entlang der Linien 111-111 der Fig. 2 zur Erläuterung des oberen Horizontalrahmenteils;
Fig. 4 eine vergrößerte Schnittsansicht entlang der Linien IV-IV der Fig. 2 zur Darstellung des unteren horizontalen Rahmenteils;
Fig. 5 eine vergrößerte Schnittansicht längs der Linien V-V der Fig. 2 zur Darstellung eines der (identisch aufgebauten) vertikal verlaufenden Rahmenteile.

In Fig. 1 ist schematisch dargestellt, wie ein erfindungsgemäßes lichtdurchlässiges Wandelement in seiner Winterposition (links) bzw. Sommerposition (rechts) arbeitet.

Schematisch dargestellt sind jeweils zwei mit Abstand zueinander angeordnete Glasscheiben 12 bzw. 14, die zwischen sich einen mit Luft oder Edelgas gefüllten, wärmeisolierenden Abstand 18 bilden, wobei die eine Glasscheibe 14 einen zum Luftspalt 18 gerichteten Belag 16 trägt, der in an sich bekannter Weise in der einen Richtung, nämlich dann, wenn die Sonnenenergie aus Luft auf diese Schicht auffällt, diese Energie weitgehende durchläßt, in umgekehrter Richtung jedoch, siehe die rechte Seite der Fig. 1, nur verhältnismäßig wenig Sonnenenergie aus der Schicht austreten läßt, sondern statt dessen zur Aufwärmung der Glasscheibe führt, die dann ihre Wärmeenergie durch Konvektion und Sekundäremission nach außen wieder abgibt.

Von der in Winterposition bei einem Einfallswinkel von 30° einfallenden Sonnenenergie A (gerichtete und diffuse Energie sind mit 100% angenommen) wird in der ersten Scheibe 12 ein Anteil von z. B. 8% durch Energiereflektion (gerichtet und diffus) nach außen wieder zurückgestrahlt. Ein weiterer Anteil geht durch Konvektion und Sekundäremission nach außen verloren, wobei dieser Anteil je nach Material schwankt. Der aus der Scheibe 12 in den Luftraum 18 austretende Energieanteil beträgt z. B. 90%.

An der zweiten Scheibe 14 mit der Schicht 16 wird wiederum ein Teil reflektiert und ein weiterer Teil von der Glasscheibe absorbiert, so daß aus der Glasscheibe 14 als direkt gerichtete Strahlung (direkte Energietransmission) noch z. B. 40% zur Verfügung stehen, während über Konvektion und Sekundäremission nach innen z. B. weitere 35% gewonnen werden. Der gesamte Energiedurchgang beträgt dann also 75%, woraus sich für die Energiereflektion sowie die Konvektion und Sekundäremission nach außen 25% ergibt.

In der Sommerposition befindet sich die Scheibe 14 mit der Beschichtung 16 an der Außenseite, während die Scheibe 12 an der Innenseite angeordnet ist, wobei durch den höheren Sonnenstand ein Einfallswinkel von 60° vorausgesetzt wird. Wiederum wird eine Gesamtsonnenenergie von 100% eingestrahlt, von der wegen des größeren Einfallswinkels z. B. 16% zurückgestrahlt werden. Infolge der Beschichtung 14 wird außerdem ein ganz erheblicher Anteil der Sonnenenergie in der Scheibe 16 absorbiert, so daß aus der Scheibe 16 nur noch ein Anteil von z. B. 30% der ursprünglich 100% Sonnenenergie austritt und zur zweiten Scheibe 12 gelangt, wo wiederum ein Anteil reflektiert und ein zweiter Anteil absorbiert wird, so daß letztlich aus der Scheibe 12 in den Innenraum nur noch durch direkte Energietransmission z. B. 20% und durch Konvektion und Sekundäremission nach innen z. B. 2% eindringen, so daß sich ein Gesamtenergiedurchgang nach innen von 22% ergibt, Entsprechend wird über Energiereflektion sowie Konvektion und Sekundäremission nach außen 78% abgegeben, wobei sich dieser Wert aus Konvektion und Sekundäremission nach außen von 62% ergibt.

In der Sommerposition beträgt der gesamte Energiedurchgang in den Innenraum somit nur noch etwa 1/3 gegenüber der Winterposition.

In Fig. 2 ist ein lichtdurchlässiges Wandelement in Form eines Fensters dargestellt, das die Bezugszahl 20 trägt und aus einem festen Rahmen 22 und einem darin verschwenkbar angeordneten beweglichen Rahmen 24 besteht, in welchen beweglichen Rahmen 24 eine lichtdurchlässige, anisotrope Scheibe nanordnung 26 gemäß dem Aufbau der Fig. 1 eingesetzt ist.

Der bewegliche Rahmen 24 ist um eine vertikal verlaufende Mittelachse 28 im festen Rahmen 22 drehbar angeordnet, derart, daß die anisotrope Scheibe nanordnung 26 wahlweise mit der die Beschichtung 16 aufweisenden Glasscheibe 14 zum Innenraum hin (Winterposition) oder nach außen (Sommerposition) angeordnet werden kann.

Der Beschlag ist dabei derart ausgebildet, daß mit Hilfe eines Griffhebels oder einer ähnlichen Einrichtung 30 der bewegliche Rahmen 24 aus einer verriegelten Stellung mit dem festen Rahmen 22 herausgeschoben werden kann, wobei die Verriegelung vorzugsweise durch eine Nutfederanordnung gemäß der noch zu erläuternden Schnittansicht der Fig. 4 erfolgen kann aber auch auf andere Art verwirklicht werden könnte, wonach das Fenster aus seiner dargestellten geschlossenen Stellung in eine geöffnete Stellung gebracht werden kann, in der beispielsweise eine Zwangslüftung erfolgt. Die maximale Öffnung ist erreicht, wenn der bewegliche Rahmen 24, also der eigentliche Fensterflügel senkrecht zur Zeichenebene der Fig. 2 steht. Dreht man den Fensterflügel 24 über diese 90°-Stellung hinaus in die 180°-Stellung liegt die bisher innen gewesene Scheibe außen und bewegliche Rahmen 24 kann durch erneute, in umgekehrte Richtung gehende Betätigung des Griffhebels 30 wieder in eine abgesenkte Position gebracht werden, in der bewegliche Rahmen 24 verriegelt ist.

In Fig. 4 ist eine Schnittdarstellung entlang der Linien IV-IV der Fig. 2 wiedergegeben, die in genaueren Einzelheiten die die Verschwenkbarkeit ermöglichende Beschlageinrichtung am unteren Teil des Fensters deutlich werden läßt. Deutlich zu erkennen ist wiederum der feste Rahmen 22, hier im Querschnitt dargestellt, welcher feste Rahmen in geeigneter Weise in der Wand eines Gebäudes nach bekannten Baurichtlinien angeordnet ist.

Der feste Rahmen 22 besitzt eine vorspringende, einen abgestumpften Konus im Querschnitt bildende Leiste 32, die die "Feder" der weiter oben erwähnten Nutfederverbindung bildet. Eine entsprechend ausgebildete Nut 34 verläuft in dem beweglichen Rahmen 24. Durch das Gewicht des beweglichen Rahmens 24 drückt sich die "Feder" 32 in die "Nut" 34 und blockiert dadurch den beweglichen Rahmen 24 gegenüber einer Drehbewegung um die Drehachse 28. Die beiden Rahmen 22 bzw. 24 sind hier aus Holz gefertigt, können aber alternativ auch aus anderem Material, wie Metall oder Kunststoff, wie in der Fenstertechnik bekannt, hergestellt sein. Jedoch ist Holz als besonders günstig anzusehen.

In der Fig. 4 ist auch zu erkennen, wie der durch den Griffhebel 30 betätigbare Beschlag ausgebildet sein kann. Zu erkennen ist ein Metallring 36 (oder Metalleiste), der bündig mit der "Nut" abschließt und der eine Drehlagerfläche mit einem weiteren Ring 40 bildet, auf dem der Rahmen 24 bei angehobenem Fenster ruhen kann. Der Ring 40 kann über einen Stift 42 o. dgl. fest in dem Holz des Rahmens 24 verankert sein. In ähnlicher Weise ist der Ring 36 (oder eine entsprechende Leiste) über eine Rohrkonstruktion 44 (oder mittels Schrauben) im Holz des Rahmens 22 festgelegt. In der Rohrkonstruktion 44 befindet sich auch eine Exzenteranordnung 46, die über eine Betätigungswelle 48 von dem hier nicht dargestellten Griff 30 betätigbar ist. Der Exzenter 46 ermöglicht eine Axialverschiebung einer Schwenkwelle 50, die den Ring 36 und den Ring 40 durchdringt und den Schwenklagerbolzen für die Verschwenkung um die Achse 28 bildet. Gleichzeitig liegt in nicht näher dargestellter Weise die Schwenkwelle 50 in dem Stift 42 in der Weise fest, daß beim Verschwenken des Griffhebels 30 und Hochschieben der Schwenkwelle 50 der Rahmen 24 über den Ring 40 soweit angehoben wird, daß die untere Fläche 52 des Rahmens 24 oberhalb der Drehlagerfläche bzw. der damit identischen horizontalen Fläche der "Feder" 32 zu liegen kommt, so daß in dieser Stellung nunmehr der Rahmen 24 um die Achse 28 gedreht werden kann. Es sind dabei Konstruktionen für den Beschlag denkbar, die eine Festsetzung des Rahmens 24 in jeder beliebigen Zwischenstellung ermöglichen, durch entsprechende Verschwenkung des Griffhebels 30, wie dem Fachmann geläufig.

Der bewegliche Rahmen 24 besitzt die üblicherweise vorhandene Nut 54 zur Aufnahme einer Doppelglasscheibe 26 gemäß Fig. 1 (hier nicht dargestellt), wobei ebenfalls in üblicher Weise mit einer Befestigungsleiste 56 gearbeitet werden kann, die hier noch eine Aussparung 58 zur Aufnahme von Abdichtmaterial zeigt.

In der unteren Fläche 52 des Rahmens 24 ist eine schmale Nut 60 zu erkennen, die entweder eine Regenabtropfnase bildet, oder aber zur Aufnahme einer Dichtung 62 dienen kann, wie auf der rechten Seite in Fig. 4 zu erkennen. Falls eine derartige Dichtung 62vorgesehen ist, muß der Beschlag den beweglichen Rahmen 24 soweit anheben können, daß die untere Fläche 64 (im entlasteten Zustand) der Dichtung 62 noch oberhalb der Fläche 38 liegt, so daß auch bei vorhandener Dichtung 62 eine freie Verschwenkbarkeit des Rahmens 24 gegeben ist.

Alternativ könnte die Dichtung 62 aber auch um festen Rahmen 22 angeordnet werden.

Das als Ring 36 bezeichnete Bauteil kann auch eine Leiste sein, die sich über die ganze Fensterlänge erstreckt, um so eine bessere Formschlüssigkeit zu gewährleisten.

Fig. 3 läßt die vergrößerte Schnittansicht längs der Linien 111-111 gemäß Fig. 2 erkennen, also den oberen vertikalen Bereich der beiden Rahmen 22 bzw. 24.

Zwischen den beiden Rahmen findet sich ein Abstand 66, der die Aufwärtsverschiebung des beweglichen Rahmens 24 mit Hilfe des Griffhebels 30 in der oben beschriebenen Weise bezüglich des festen Rahmens 22 ermöglicht. Der dadurch entstehende Luftspalt an der oberen Kante des Rahmens 24 wird durch Klappen 68 bzw. 70 verschlossen, die um eine Achse 72 bzw. 74 verschwenkbar sind. In der dargestellten Verschlußstellung dichten sie den (rechts dargestellten) Innenraum wie auch den (links dargestellten) Außenraum gegen den Luftspalt 76 ab. Die Abdichtung kann durch entsprechende Dichtungsleisten 78, 80 noch verstärkt werden. Diese Dichtungen, die hier nur an der Innenseite vorgesehen sind, können entsprechend auch an der Außenseite angeordnet werden.

Die Klappen 68, 70 sind mit entsprechenden Scharnieren 84 am festen Rahmen 22 schwenkbar angelenkt und können zum Zwecke des Öffnens und Verschwenkens des beweglichen Rahmens 24 um die Achse 28 so weit weggeklappt werden, daß sie eine Wegschwenkbewegung des beweglichen Rahmens 24 ermöglichen. Bei dieser Wegschwenkbewegung bildet die Fläche 86 der Klappen 68 bzw. 70 mit den entsprechenden Flächen 88 des festen Rahmens 22 einen Winkel von 90° oder weniger. Durch die Linien 90, 92 werden Befestigungsmittel angedeutet, mit der das Scharnier 84 an der Klappe 86 bzw. am Rahmen 22 befestigt ist.

Die Klappe 70 besitzt, da sie an der Außenseite des Fensters angeordnet ist, noch eine Regennase 94. Die Wegschwenkbewegung der Klappen 68, 70 kann durch entsprechende Beschlageinrichtungen, die mit dem Betätigungshebel 30 in Verbindung stehen, automatisch dann erfolgen, wenn der bewegliche Rahmen 24 angehoben wird.

Alternativ kann aber auch eine Federeinrichtung vorgesehen werden, die die Klappen 68, 70 ständig in die dargestellte Stellung drücken, die aber so nachgiebig ist, daß sie beim Verdrehen des beweglichen Rahmens 24 nachgeben und eine freie Drehbarkeit des Rahmens 24 ermöglichen, wobei die Klappen automatisch in ihre dargestellte Stellung zurückfallen, wenn der bewegliche Rahmen 24 eine seiner beiden Ruhestellungen einnimmt.

Die vertikalen Rahmengrenzen zwischen dem festen Rahmen 22 und dem beweglichen Rahmen 24 können so gestaltet werden, daß sie in geschlossener Stellung dicht aneinanderliegen und dadurch ausreichende Dichtheit bewirken, ggf. unterstützt durch Gummidichtungen oder Bürstendichtungen.

Günstiger und bei der hier dargestellten Ausführungsform vorgesehen ist dagegen eine Konstruktion, die gleichzeitig eine Belüftung bei geschlossenem Fenster ermöglicht. Zu diesem Zweck sind zwischen dem festen Rahmen 22 und dem beweglichen Rahmen 24 im geschlossenen Zustand Abstände 98 vorgesehen, die einen Entlüftungsschlitz bilden, der von einer vertikalen Leiste oder Klappe 100 schließbar ist. Diese vertikale Klappe ist mit Scharnieren 82 am vertikalen Teil des festen Rahmens 22 schwenkbar angelenkt und besitzt einen Verschlußgriff 102, mit der die Klappe 100 am oberen und unteren Ende über entsprechende ausschiebbare Riegelstifte in den horizontalen Rahmenteilen des festen Rahmens 22 verriegelt werden können. Zur besseren Abdichtung sind außerdem Dichtungsprofile 104, 106 in der in Fig. 5 erkennbaren Anordnung vorgesehen.

Diese Klappen 100 sind nur an der Innenseite vorgesehen, während die Außenseite einen freien Spalt 108 zeigt, der allerdings durch eine Anordnung 110 ergänzt sein kann, die ein Lüftungsgitter sein kann, das das Eindringen von Schlagregen unterbindet und unter Umständen auch eine Fliegengazeabtrennung aufweist, wodurch beispielsweise im Sommer die Klappen 100 zur Lüftung auch bei geschlossenem Fenster geöffnet werden können, ohne daß Insekten in das Zimmerinnere eindringen können.

Der bewegliche Rahmen 24 kann eine zusätzliche rippenartige Dichtung 112 aufweisen, die entweder mit dem Teil 110 oder aber mit der Klappe 100 in Wirkverbindung tritt und eine zusätzliche Abdichtmöglichkeit bietet.

## Patentansprüche

1. Lichtdurchlässiges Bau- oder Wandelement, insbesondere Fenster, mit einer umkehrbaren Glasscheibenanordnung, bestehend aus einem axialsymmetrische Form aufweisenden, insbesondere rechteckigen oder gleichschenklig-trapezförmigen festen Rahmen (22) und einem im festen Rahmen (22) um eine der Rechteckmittellinien (28), insbesondere der vertikalen Rechteckmittelinie aus einer ersten, fixierbaren, abgedichteten Lage um 180° in eine zweite Lage verschwenkbaren beweglichen Rahmen (24), in dem eine lichtdurchlässige Scheibenanordnung (26) eingesetzt ist, so daß die Scheibenanordnung (26) wahlweise mit der einen oder mit der anderen Scheibenfläche (12 bzw. 14) nach außen (bzw. innen) weist, sowie mit Betätigungseinrichtungen zur Fixierung und/oder Abdichtung in der einen Lage durch Verschiebung des beweglichen Rahmens (24) in Richtung der Schwenkachse (28), wobei in der einen fixierbaren Lage zwischen den senkrecht zur Schwenkachse (28) liegenden Rahmenseiten (34, 92) der beiden Rahmen (22, 24) eine Nut-Feder-Verbindung entsteht, und die Betätigungseinrichtung einen an einem Achsenende angeordneten Schubantrieb (30) umfaßt, und die Betätigungseinrichtung klappenartige, einen Luftspalt (98) verschließende, mit Dichtungseinrichtungen versehene, am festen Rahmen (22) angebrachte und vom beweglichen Rahmen (24) wegschwenkbare Leisten (68, 70, 100) umfaßt, dadurch gekennzeichnet, daß die Scheibenanordnung (26) des beweglichen Rahmens (24) eine anisotrope Glasscheibe (14) umfaßt, die Sonnenenergie in der einen Richtung stärker durchläßt als in der anderen Richtung, daß der bewegliche Rahmen auch in der zweiten Lage abdichten fixierbar ist, daß beide Seiten des beweglichen Rahmens (24) wetterfest ausgebildet sind, und daß in dem Luftspalt (98) eine Gitter-und/oder Gazeeinrichtung aur Abhaltung von Schlagregen und/oder Insekten vorgesehen ist.

2. Lichtdurchlässiges Bau- oder Wandelement nach Anspruch 1, wobei die Scheibenanordnung (26) zumindest zwei mit Abstand zueinander angeordnete Glasscheiben (12, 14) umfaßt, die zwischen sich einen mit Luft oder Edelgas gefüllten, wärmeisolierenden Abstand (18) bilden, dadurch gekennzeichnet, daß die eine Glasscheibe (14) einen zum durch den Abstand (18) gebildeten Luftspalt gerichteten Belag (16) trägt, der die Sonnenenergie, die aus einer Richtung, z. B. aus der der Luft zugewandten Seite der Schicht, auf diese Schicht auffällt, weitgehend durchläßt, in umgekehrter Richtung nur verhältnismäßig wenig Sonnenenergie durchläßt und statt dessen sich (und damit die Glasscheibe) erwärmt.

3. Lichtdurchlässiges Bau- oder Wandelement nach Anspruch 1 oder 2, wobei der bewegliche Rahmen (24) eine Befestigungsleiste (56) für die Festlegung der Glasscheibenanordnung (26) aufweist, dadurch gekennzeichnet, daß der bewegliche Rahmen (24) mit der Befestigungsleiste (56) eine Nut (54) zur Aufnahme der gesamten Glasscheibenanordnung, insbesondere eine Doppelglasscheibe (26) bildet.

4. Lichtdurchlässiges Bau- oder Wandelement nach Anspruch 3, dadurch gekennzeichnet, daß an der unteren horizontalen Strebe des beweglichen Rahmens (24) an deren unteren Fläche (52) eine Nut (60) zur Bildung einer Regenabtropfnase oder zur Aufnahme einer Dichtung (62) vorgesehen ist.

5. Lichtdurchlässiges Bau- oder Wandelement nach Anspruch 1, wobei die am oberen, horizontalen Rahmenteil beidseitig des festen Rahmens (22) jeweils eine weitere Dichtklappe (68) vorgesehen ist, wobei ggf. die weiteren Dichtklappen (68) durch Federkraft oder mittels eines mit der Betätigungseinrichtung für die Drehung des beweglichen Rahmens (24) derart verschwenkbar (72, 74) sind, daß sie eine Verschwenkung des verschwenkbaren Rahmens (24) zulassen, dadurch gekennzeichnet, daß die vertikalen Klappen (70) im verriegelten Zustand die innere horizontale Klappe (68) festhalten.

6. Lichtdurchlässiges Bau- oder Wandelement nach Anspruch 5, dadurch gekennzeichnet, daß der bewegliche Rahmen (24) eine rippenartige Dichtung (112) aufweist, die mit der verschwenkbaren vertikalen Leiste (100) oder mit der Gitter-und/oder Gazeeinrichtung (110) zur Abdichtung in Wirkverbindung tritt.

## Revendications

1. Elément de construction ou de paroi transparent, notamment fenêtre qui comporte un vitrage pouvant être inversé et qui est constitué par un cadre fixe (22) présentant une symétrie axiale, notamment une forme de rectangle ou de trapèze isocèle, et un cadre mobile (24) qui peut pivoter de 180° dans le cadre fixe (22) autour de l'une des médiatrices (28) du rectangle, notamment de la médiatrice verticale du rectangle, pour passer d'une première position, dans laquelle il peut être fixé et assure l'étanchéité, à une deuxième position et dans lequel un vitrage transparent (26) est monté dans des conditions telles que ce vitrage (26) puisse être disposé à volonté de telle manière que l'une ou l'autre surface (12 ou 14) de la vitre soit tournée vers l'extérieur (ou l'intérieur) ainsi que par des dispositifs de manoeuvre destinés à assurer la fixation et/ou l'étanchéité dans l'une des positions par déplacement du cadre mobile (24) dans la direction de l'axe de pivotement (28), l'une des positions de fixation réalisant une liaison par rainure et languette entre les côtés (34, 92) des deux cadres (22, 24) qui sont perpendiculaires à l'axe de pivotement (28), le dispositif de manoeuvre comprenant un dispositif de poussée (39) monté à une extrémité d'axe et le dispositif de manoeuvre comprenant des éléments plats (68, 70, 100) de forme allongée qui peuvent se rabattre, obturent un joint d'air (98), comportent des dispositifs assurant l'étanchéité, sont montés sur le cadre fixe (22) et peuvent s'écarter du cadre mobile (24) par pivotement, caractérisé en ce que le vitrage (26) du cadre mobile comprend une vitre anisotrope (14) qui laisse mieux passer l'énergie solaire dans un sens que dans l'autre, en ce que le cadre mobile peut être fixé de manière à assurer l'étanchéité également dans la deuxième position, en ce que les deux côtés du cadre mobile (24) sont réalisés de manière à résister aux intempéries et en ce que le joint d'air (98) comporte un dispositif à grillage ou à gaze pour arrêter la pluie et/ou les insectes.

2. Elément de construction ou de paroi transparent selon la revendication 1, dans lequel le vitrage (26) comprend au moins deux vitres (12, 14) qui sont placées à une certaine distance l'une de l'autre et qui délimitent entre elles un intervalle (18) qui est rempli d'air ou de gaz rare et assure l'isolation thermique, caractérisé en ce que l'une des vitres (14) porte un revêtement (16) qui est appliqué du côté du joint d'air correspondant à l'intervalle (18) et qui laisse passer largement l'énergie solaire qui vient d'une direction, par exemple de la direction de la surface du revêtement qui se trouve du côté de l'atmosphère, mais qui ne laisse passer en sens inverse que relativement peu d'énergie solaire, ce qui provoque son échauffement (et, en même temps, celui de la vitre).

3. Elément de construction ou de paroi transparent selon l'une des revendications 1 ou 2, dans lequel le cadre mobile (24) comporte un élément de fixation plat (56) de forme allongée pour la fixation du vitrage (26), caractérisé en ce que le cadre mobile (24) forme avec cet élément de fixation (56) une rainure (54) destinée à recevoir l'ensemble du vitrage, notamment une double vitre (26).

4. Elément de construction ou de paroi transparent selon la revendication 3, caractérisé en ce qu'il comporte, au niveau de la surface inférieure (52) de la barre horizontale du cadre mobile (24), une rainure (60) constituant une gouttière pour la réception des caux de pluie ou contenant un joint d'étanchéité (62).

5. Elément de construction ou de paroi transparent selon la revendication 1, qui comporte, au niveau de la partie horizontale supérieure du cadre, de chaque côté du cadre fixe (22), une autre pièce d'étanchéité rabattable (68), ces pièces d'étanchéité rabattables (68) pouvant pivoter (72, 74) sous l'action d'unressort ou au moyen d'un cadre (24) qui se déplace avec le dispositif de manoeuvre pour la rotation du cadre mobile de telle manière qu'ils permettent un pivotement du cadre (24), caractérisé en ce que les pièces verticales rabattables (70) maintiennent dans l'état de verrouillage la pièce rabattable horizontale intérieure (68).

6. Elément de construction ou de paroi transparent selon la revendication (5), caractérisé en ce que le cadre mobile (24) comporte un joint d'étanchéité (112) en forme de nervure qui coopère avec la pièce de forme allongée (100) qui est verticale et peut pivoter ou avec le dispositif (110) à grillage et/ou à gaze pour assurer l'étanchéité.

## Claims

1. Transparent construction or wall element, in particular a window, with a reversible glass pane arrangement, comprising a fixed frame (22) having an axial symmetrical shape, in particular a rectangular or equal-sided trapezium shape, and a movable frame (24) pivotable about one of the rectangle centre lines (28), in particular the vertical rectangle centre line (28), by 180° from a first fixable, sealed position into a second position, a transparent pane arrangement (26) being inserted in said frame (24) in such a way that the pane arrangement (26) points alternatively outwards (or inwards) with the one or with the other pane surface (12 or 14), and with actuation devices for fixing and/or sealing in the one position by displacing the movable frame (24) in the direction of the pivoting axis (28), whereby a tongue-groove connection is produced in the one fixable position between the frame sides (34, 92) of the two frames (22, 24) lying vertically to the pivoting axis (28), and the actuation device comprises a thrust drive (30) arranged at one axis end, and the actuation device comprises valve-like fillets (68, 70, 100) provided with sealing devices, which seal an air gap (98), are fitted to the fixed frame (22) and are pivotable away from the movable frame (24), characterised in that the pane arrangement (26) of the movable frame (24) comprises an anisotropic glass pane (14) which lets solar energy through more strongly in the one direction than in the other direction, in that the movable frame is also sealingly fixable in the second position, in that both sides of the movable frame (24) are formed weatherproof, and in that a lattice or gauze device is provided in the air gap (98) to keep out pelting rain and/or insects.

2. Transparent construction or wall element according to Claim 1, wherein the pane arrangement (26) comprises at least two glass panes (12, 14) arranged at a distance from one another and forming between them a heat-insulating space (18) filled with air or noble gas, characterised in that the one glass pane (14) bears a coating (16) directed towards the air gap formed by the space (18), said coating letting the solar energy which falls upon this layer from one direction, e.g. from the side of the layer directed towards the air, through to a large extent and in the opposite direction only lets through relatively little solar energy and instead of this heats itself (and also the glass pane) up.

3. Transparent construction or wall element according to Claim 1, wherein the movable frame (24) has a fixing bracket (56) for fixing the glass pane arrangement (26), characterised in that the movable frame (24) with fixing bracket (56) forms a groove (54) for receiving the entire glass pane arrangement, in particular a double-glazed pane.

4. Transparent construction or wall element according to Claim 3, characterised in that a groove (60) is provided on the lower horizontal crossbeam of the movable frame (24) on the lower surface (52) of the latter for the formation of a rain drainage lug or for receiving a seal (62).

5. Transparent construction or wall element according to Claim 1, wherein a further sealing flap (68) is provided in each case on the upper, horizontal frame part on both sides of the fixed frame (22), whereby if need be the further sealing flaps (68) are pivotable (72, 74) through spring tension or by means of a spring tension with the actuation device for the rotation of the movable frame (24) in such a way that they permit pivoting of the pivotable frame (24), characterised in that the vertical flaps (70) secure the inner horizontal flap (68) in the locked position.

6. Transparent construction or wall element according to Claim 5, characterised in that the movable frame (24) has a rib-like seal (112) which cooperates with the pivotable vertical fillet (100) or with the lattice and/or gauze device (110) for sealing.
